# EUROPÄISCHE PATENTSCHRIFT

(11) **EP 0 501 951 B1**
(45) Veröffentlichungstag und Bekanntmachung des Hinweises auf die Patenterteilung: **13.10.1993**
(21) Anmeldenummer: 89912404.4
(22) Anmeldetag: 16.11.1989
(51) Int. Cl.: H01H 50/04

(54) **ELEKTROMAGNETISCHES RELAIS**
ELECTROMAGNETIC RELAY
RELAIS ELECTROMAGNETIQUE

(43) Veröffentlichungstag der Anmeldung: 09.09.1992
(73) Patentinhaber: SIEMENS AKTIENGESELLSCHAFT, 80333 München (DE)
(72) Erfinder: SCHEDELE, Helmut, D-8918 Diessen 3 (DE)
(86) Internationale Anmeldenummer: DE8900720
(87) Internationale Veröffentlichungsnummer: WO9107769

(56) Entgegenhaltungen:
- EP-A- 0 186 160
- DE-A- 2 830 390
- FR-A- 2 335 030
- FR-A- 2 347 769
- US-A- 3 626 339

## Beschreibung

Die Erfindung betrifft ein elektromagnetisches Relais mit einem Magnetsystem mit Spule, Kern und Anker, einem benachbart zur Spule angeordneten Kontaktsystem mit mindestens einem beweglichen Kontaktelement und mit einem im Bereich zwischen dem Magnetsystem und dem Kontaktsystem angeordneten Betätigungselement aus Isolierstoff welches durch den Anker bewegbar ist und sich als bewegliche Trennwand im wesentlichen über die gesamte Fläche zwischen den Metallteilen des Magnetsystems einerseits und des Kontaktsystems andererseits erstreckt.

Aus der DE-27 33 800-A1 ist bereits ein derartiges Relais bekannt, wobei das Magnetsystem neben dem Kontaktsystem auf einem gemeinsamen Boden angeordnet ist. Die Betätigung der Kontaktelemente erfolgt über einen winkelförmigen Anker, dessen Betätigungsschenkel annähernd parallel zur Spulenachse zwischen Spule und Kontaktsystem liegt und ein im wesentlichen parallel dazu angeordnetes, quaderförmiges Betätigungsteil bewegt. Dieses Betätigungsteil ist dort gleichzeitig Träger für die beweglichen Elemente von Brückenkontakteinheiten. Da sich das erwähnte Betätigungsteil bei dem bekannten Relais im wesentlichen über die gesamte Länge des Innenraums des Relais erstrecken soll, wirkt es als isolierende Trennwand zwischen Magnetsystem und Kontaktsystem. Allerdings sind die Isolierstrecken (Kriech- und Luftstrecken), die seitlich am Rande des Betätigungselementes zu messen sind, für bestimmte Anwendungsfälle nicht ausreichend, wenn die Gesamtabmessungen des Relais auf ein bestimmtes Maß verkleinert werden sollen. Zudem ist es für eine Miniaturisierung des Relais hinderlich, daß zwischen Magnetsystem und dem Betätigungselement ein Ankerarm liegt, der verhältnismäßig viel Platz beansprucht.

Aus der DE-28 30 390-A1 ist weiterhin ein elektromagnetisches Relais der eingangs genannten Art bekannt, bei der ein polarisiertes Magnetsystem mit einem sogenannten H-Anker oberhalb des Kontaktsystems liegt und ein mit dem Anker verbundener Kunststoffteil einen im wesentlichen plattenförmigen Abschnitt zur Übertragung der Ankerbewegung auf das Kontaktsystem aufweist. Auch dort gilt, daß die Kriech- und Luftstrecken zwischen dem Kontaktsystem und den Metallteilen des Magnetsystems im Randbereich des Betätigungsteiles sehr hohen Isolationsanforderungen nicht genügen und daß andererseits der Anker mit dem erwähnten plattenförmigen Betätigungsteil sowie mit zusätzlich zwischengeschalteten weiteren Betätigungsteilen verhältnismäßig viel Volumen benötigt, was einer extremen Miniaturisierung eines derartigen Relais bei gleichzeitig hoher Spannungsfestigkeit widerspricht.

Ziel der Erfindung ist es, ein Relais der eingangs genannten Art so auszubilden, daß mit möglichst wenigen, einfach zu montierenden Einzelteilen bei äußerst geringen Gesamtabmessungen sehr große Isolierstrecken zwischen Magnetsystem und Kontaktsystem gewonnen werden.

Erfindungsgemäß wird dieses Ziel dadurch erreicht, daß das Betätigungselement mit an der Trennwand angeformten, zum Magnetsystem und/oder zum Kontaktsystem gerichteten Seitenwänden das Magnetsystem und/oder das Kontaktsystem wannenförmig zumindest teilweise umschließt.

Bei dem erfindungsgemäßen Relais werden also im Vergleich zu den Gesamtabmessungen des Relais sehr große Isolierstrecken zwischen den Kontaktelementen und dem Magnetsystem dadurch geschaffen, daß das Betätigungsorgan mit einer trog- oder wannenförmigen Gestaltung entweder das Kontaktsystem oder das Magnetsystem oder auch beide umschließt. Das Betätigungsorgan bzw. der betreffende Teil besitzt also im ersteren Fall einen U-förmigen Querschnitt. Im letzteren Fall, der besonders vorteilhaft ist und besonders lange Isolierstrecken gewährleistet, besitzt das Betätigungsorgan einen H-förmigen Querschnitt. Durch diese Form einer Wanne oder einer Doppelwanne ist das Betätigungsorgan auch sehr stabil gegen Deformationen, so daß es auch ohne zusätzliche Verstärkungsrippen die Ankerbewegung exakt auf das Kontaktsystem übertragen kann.

Die Erfindung ist deshalb mit besonderem Vorteil auf ein Relais anwendbar, dessen Magnetsystem den Aufbau eines herkömmlichen Winkelankersystems besitzt, wobei die winkelförmige Ankereinheit jedoch nicht mehr vollständig aus Metall besteht. Vielmehr wird dabei der ferromagnetische, im wesentlichen plattenförmige Anker so mit dem Betätigungsorgan verbunden, daß das Betätigungsorgan den zweiten Schenkel der Winkelankereinheit bildet. Der plattenförmige Anker selbst kann von dem isolierenden Betätigungsorgan mehr oder weniger umschlossen sein, wobei lediglich sichergestellt werden muß, daß der ferromagnetische Anker eine freie Polfläche gegenüber der Kernpolfläche aufweist. Die Verbindung zwischen dem ferromagnetischen Ankerteil und dem Betätigungsorgan kann als Steckverbindung, besser jedoch als Klebeverbindung oder insbesondere als Einbettung ausgebildet sein. In einer besonderen Ausführungsform kann das Betätigungselement bzw. die als Betätigungselement und Anker gebildete Ankereinheit über den Anker an dem Joch gelagert sein.

In den Unteransprüchen sind noch weitere Ausgestaltungen des erfindungsgemäßen Relais genannt.

Nachfolgend wird die Erfindung an einem Ausführungsbeispiel anhand der Zeichnung näher erläutert. Es zeigen
Figur 1 ein erfindungsgemäß gestaltetes Relais im Längsschnitt,
Figuren 2 bis 5 weitere Schnittansichten des in Figur 1 gezeigten Relais und
Figur 6 das Kontaktsystem aus Figur 1 in Explosionsdarstellung.

Das in den Figuren 1 bis 5 gezeigte Relais besitzt ein Gehäuse 1 in Form einer Schutzkappe, deren offene Seite nach unten, also zur Einbauebene des Relais weist. Im oberen Bereich, also im geschlossenen Teil des Gehäuses 1, ist ein Magnetsystem angeordnet, bestehend aus einer Spulenwicklung 2 auf einem Spulenkörper 3, einem axial durch die Spule verlaufenden Kern 4 und einem winkelförmigen Joch 5, welches mit einem senkrecht verlaufenden Schenkel 51 mit dem Kern 4 verbunden ist und sich mit einem waagerecht unterhalb der Spule verlaufenden Schenkel 52 parallel zur Spulenachse und zur Achse des Kernes erstreckt. Das freie Ende des Kerns 4 bildet eine Polplatte 41, welcher ein Anker 6 in Form einer ferromagnetischen Platte gegenübersteht.

Der Anker 6 ist mit einem Betätigungsorgan 7 zu einer festen Ankereinheit verbunden. Dabei ist der Anker 6 in eine Seitenwand 71 des Bestätigungsorgans eingebettet oder eingeklebt, derart, daß im wesentlichen nur die Polfläche 61, der Kernpolplatte 41 gegenüberliegend, freiliegt. Für die Verbindung zwischen Anker und Betätigungsorgan sind natürlich auch andere Befestigungsverfahren, wie Ultraschallverschweißen und dergleichen, anwendbar. Die Seitenwand 71 des Betätigungsorgans 7 setzt sich in eine umlaufende Wand 72 fort und bildet damit eine nach oben offene, das Magnetsystem teilweise umschließende Wanne 73. Außerdem bildet das Betätigungsorgan auch zur Unterseite hin eine umlaufende Wand 74, welche somit eine nach unten offene Wanne 75 bildet, die ein Kontaktsystem 8 teilweise umschließt. Beide Wannen 75 und 73 sind durch einen gemeinsamen Boden bzw. eine Trennwand 76 gegeneinander abgegrenzt, wodurch das Kontaktsystem 8 von der Spule und vom Joch isoliert ist. Die Trennwand 76 verläuft im wesentlichen parallel zur Spulenachse und senkrecht zum Anker 6. Sie bildet somit den zweiten Schenkel einer aus dem Anker 6 und dem Betätigungsorgan 7 gebildeten Winkelankereinheit. Durch die umlaufenden Seitenwände 72 und 74 ist das Betätigungsorgan auch genügend versteift, so das es sich bei Betätigung nicht durchbiegt. Die Seitenwände 72 und 74 ergeben außerdem im Vergleich zu den Gesamtabmessungen des Relais sehr lange Luft- und Kriechstrecken zwischen dem Kontaktsystem 8 und der Spule 2 bzw. auch den metallischen Teilen des Magnetkreises.

Das Kontaktsystem ist im vorliegenden Fall auf einem isolierenden Träger 81 aufgebaut, der einstückig aus einem plattenförmigen Sockelteil 82, einem Befestigungsblock 83 und einem Deckelteil 84 besteht. In den Befestigungsblock 83 sind von beiden Seiten jeweils Aufnahmeschlitze 85 eingeformt (in Figur 6 nur an einer Seite zu sehen), in welche eine Kontaktfeder 91 mit einem gefalteten Befestigungsteil 92 sowie eine Gegenkontaktfeder 93 mit einem gefalteten Befestigungsteil 94 eingesteckt sind. Jedes der Kontaktelemente 91 und 93 besitzt einen durch Faltung des Federblechs gebildeten Anschlußstachel 95 bzw. 96. Durch das Falten erhält der Befestigungsteil 92 bzw. 94 jeweils die für die Steckbefestigung erforderliche Dicke und Stabilität, wobei die übereinander liegenden Abschnitte nach Bedarf auch durch eine Schweißung 98 verbunden sein können. Der umgebogene Abschnitt bildet außerdem jeweils eine überstehende Kante 99, an der ein Montagewerkzeug zum Einpressen des jeweiligen Kontaktelementes 91 bzw. 93 in den Träger 81 angesetzt werden kann.

Die Kontaktfeder 91 ist außerhalb ihrer Einspannstelle frei beweglich. An ihrem freien Ende 97 wird sie über einen Betätigungspimpel 77 des Betätigungsorgans 7 entsprechend der Schaltbewegung des Ankers betätigt. Der Deckelteil 84 des Trägers 81 bildet eine zusätzliche Isolierwand zwischen dem Kontaktsystem und dem Magnetsystem, wobei lediglich das freie Ende 97 der Kontaktfeder 91 zum Zwecke der Betätigung vorsteht. Soweit eine dritte Isolierschicht zusätzlich zu der Trennwand 76 und dem Deckelteil 84 erforderlich ist, kann auf letzteres eine zusätzliche Folie 86 aufgelegt bzw. aufgeklebt werden, wie sie in Figur 1 angedeutet, in Figur 6 jedoch nicht gezeigt ist.

Wenn der Deckelteil 84 aus Funktionsgründen kleiner ausgeführt werden muß, ist es zweckmäßig, eine oder mehrere Folien auf die Trennwand 76 aufzubringen. Auch ist es möglich, die Trennwand 76 durch Zwischenräume so zu gestalten, daß mindestens drei Isolierwände entstehen.

Anstelle des im Beispiel gezeigten einen Schließers kann natürlich auch ein beliebiger anderer Federsatz in dem Relais verwendet werden, beispielsweise ein Öffner, ein Umschalter oder auch ein Federsatz mit mehreren Einheiten.

Bei der Montage des Relais wird zunächst die komplette Ankereinheit, bestehend aus dem Anker 6 und dem Betätigungsorgan 7, auf das Magnetsystem aufgesetzt, wobei eine am Anker angeformte Lagerschneide 62 in eine Lagerkerbe 53 des Joches eingesetzt wird. Dieses damit komplettierte Magnetsystem wird dann in das Gehäuse 1 eingeschoben, wobei die Spule, bestehend aus Wicklung 2 und Spulenkörper 3, vorzugsweise im geschlossenen Endteil des Gehäuses 1 festgeklemmt bzw. festgeklebt wird. Die Ankereinheit wird damit durch die Seitenwand 11 des Gehäuses 1 gegen Herausfallen gesichert.

In die offene Seite des Gehäuses 1 wird dann das Kontaktsystem 8 eingesetzt, wobei der abgesetzte Randbereich 12 des Gehäuses eine Geradführung für den Sockel 82 des Kontaktsystems bildet. Der Außenrand 82a dieses Sockels 82 ist weitgehend an die Kontur des Gehäuserandes 12 angepaßt; er besitzt jedoch einige Ausnehmungen zur Durchführung der Kontakt-Anschlußstachel 95 und 96 sowie der Isolierummantelung 31 der Spulenanschlußstifte 10. Der Sockel 82 wird beim Einschieben nicht gegen einen Anschlag des Gehäuses geführt, sondern bei erregtem Magnetsystem soweit eingeschoben, bis die Kontaktfeder 91 durch den Pimpel 77 betätigt und der Kontakt mit dem Gegenkontaktelement 93 geschlossen wird. Danach wird die Erregung des Relais abgeschaltet, so daß sich der Kontakt öffnet. Das Kontaktsystem 8 wird nunmehr zusätzlich um einen vorgegebenen Betrag eingeschoben, mit dem eine bestimmte Abbrandsicherheit der Kontakte gewährleistet wird. Danach wird das Kontaktsystem, also der Sockel 82, gegenüber dem Gehäuse fixiert, was beispielsweise mittels eines Schnellklebers geschehen kann.

Zur Abdichtung der verbleibenden Öffnungen im Boden wird eine Abdeckplatte 13 über die Anschlußstifte 95, 96 und 10 geschoben. In dem durch die Abdeckplatte 13 und den Gehäuserand 12 gebildeten Raum wird dann von außen Vergußmasse 14 eingebracht, womit die Abdichtung des Gehäuses vollendet wird. Dabei kann natürlich in üblicher Weise im Gehäuse ein Lüftungsloch vorgesehen sein, welches während oder auch nach der Abdichtung geöffnet und später verschlossen wird.

### Bezugszeichenliste

- 1: Gehäuse
- 2: Spulenwicklung
- 3: Spulenkörper
- 4: Kern
- 5: Joch
- 6: Anker
- 7: Betätigungsorgan
- 8: Kontaktsystem
- 10: Spulenanschlußstift
- 11: Seitenwand
- 12: Randbereich
- 13: Abdeckplatte
- 14: Vergußmasse
- 31: Isolierummantelung
- 41: Polplatte
- 51, 52: Joch-Schenkel
- 53: Lagerkerbe
- 61: Polfläche
- 62: Lagerschneide
- 71: Seitenwand
- 72: umlaufende Wand
- 73: Wanne
- 74: umlaufende Wand
- 75: Wanne
- 76: Boden, Trennwand
- 77: Betätigungspimpel
- 81: Träger
- 82: Sockelteil
- 82a: Außenrand
- 83: Befestigungsblock
- 84: Deckelteil
- 85: Aufnahmeschlitz
- 86: Folie
- 91: Kontaktfeder
- 92: Befestigungsteil
- 93: Gegenkontaktfeder
- 94: Befestigungsteil
- 95, 96: Anschlußstachel
- 97: freies Ende
- 98: Schweißpunkt (Schweißung)
- 99: überstehende Kante

## Patentansprüche

1. Elektromagnetisches Relais mit
einem Magnetsystem mit Spule (2, 3), Kern (4), Joch (5) und Anker (6),
einem benachbart zur Spule (2, 3) angeordneten Kontaktsystem (8) mit mindestens einem beweglichen Kontaktelement (91) und einem im Bereich zwischen dem Magnetsystem (2, 3, 4, 5, 6) und dem Kontaktsystem (8) angeordneten Betätigungsorgan (7) aus Isolierstoff, welches durch den Anker (6) bewegbar ist und sich als bewegliche Trennwand (76) im wesentlichen über die gesamte Fläche zwischen den Metallteilen (2, 4, 5, 6) des Magnetsystems einerseits und des Kontaktsystems (8) andererseits erstreckt,
**dadurch gekennzeichnet,**
daß das Betätigungsorgan (7) mit an der Trennwand (76) angeformten, zum Magnetsystem und/oder zum Kontaktsystem gerichteten Seitenwänden (71, 72, 74) das Magnetsystem und/oder das Kontaktsystem wannenförmig zumindest teilweise umschließt.

2. Relais nach Anspruch 1, **dadurch gekenn****zeichnet,** daß das Betätigungsorgan (7) fest mit dem Anker (6) verbunden ist.

3. Relais nach Anspruch 1 oder 2, **dadurch ge****kennzeichnet,** daß der Anker (6) von einem Wandabschnitt (71) des Betätigungsorgans (7) teilweise umschlossen ist und eine zum Kern (4) gerichtete freie Polfläche (61) aufweist.

4. Relais nach einem der Ansprüche 1 bis 3, **dadurch gekennzeichnet,** daß das Betätigungsorgan (7) über den Anker (6) am Joch (5) schwenkbar gelagert ist.

5. Relais nach einem der Ansprüche 1 bis 4, **dadurch gekennzeichnet,** daß der Anker (6) zusammen mit dem Betätigungsorgan (7) eine Winkelankereinheit bildet, wobei der plattenförmig ausgebildete Anker etwa senkrecht zur Spulenachse liegt und die durch das Betätigungsorgan (7) gebildete Trennwand (76) sich etwa senkrecht zum Anker neben einem Jochschenkel (52) erstreckt.

6. Relais nach einem der Ansprüche 1 bis 5, **dadurch gekennzeichnet,** daß an der Trennwand (76) ein zum Kontaktsystem (8) hin vorstehender Betätigungspimpel (77) ausgebildet ist.

7. Relais nach einem der Ansprüche 1 bis 6, **dadurch gekennzeichnet,** daß die Trennwand (76) annähernd parallel zur Spulenachse verläuft und daß das Kontaktsystem (8) zumindest eine sich ebenfalls annähernd parallel zur Spulenachse erstreckende Kontaktfeder (91) aufweist.

8. Relais nach einem der Ansprüche 1 bis 7, **dadurch** **gekennzeichnet,** daß das Magnetsystem (3, 4, 5, 6) und das Kontaktsystem (8) in ein kappenförmiges, zur Anschlußseite des Relais offenes Gehäuse (1) derart eingesetzt sind, daß das Magnetsystem bezüglich der Anschlußseite des Relais oberhalb des Kontaktsystems (8) liegt und das Betätigungselement (7) mit seinen Seitenwänden (71, 72, 74) im wesentlichen jeweils parallel zur den Seitenwänden des Gehäuses nahezu bis zur Anschlußseite verläuft.

9. Relais nach einem der Ansprüche 1 bis 8, **dadurch** **gekennzeichnet,** daß das Kontaktsystem einen Träger (81) besitzt, der zumindest eine zur Trennwand (76) hin gerichtete zusätzliche Isolierwand (84; 86) aufweist.

## Claims

1. Electromagnetic relay having
a magnet system with coil (2, 3), core (4), yoke (5) and armature (6),
a contact system (8) arranged adjacent to the coil (2, 3) with at least one movable contact element (91) and an actuation member (7) made of insulating material which is arranged in the region between the magnet system (2, 3, 4, 5, 6) and the contact system (8), can be moved by the armature (6) and extends as a movable partition (76) essentially over the entire surface between the metal parts (2, 4, 5, 6) of the magnet system on the one hand and of the contact system (8) on the other hand,
characterized in that, with integral side walls (71, 72, 74) on the partition (76) directed toward the magnet system and/or toward the contact system, the actuation member (7) at least partially surrounds the magnet system and/or the contact system in the form of a tub.

2. Relay according to claim 1, characterized in that the actuation member (7) is connected fast to the armature (6).

3. Relay according to claim 1 or 2, characterized in that the armature (6) is partially surrounded by a wall section (71) of the actuation member (7) and has a free pole surface (61) directed toward the core (4).

4. Relay according to one of claims 1 to 3, characterized in that the actuation member (7) is mounted pivotably on the yoke (5) by means of the armature (6).

5. Relay according to one of claims 1 to 4, characterized in that the armature (6) forms an angled armature unit together with the actuation member (7), the plate-shaped armature lying approximately perpendicular to the coil axis, and the partition (76) formed by the actuation member (7) extending approximately perpendicular to the armature next to a yoke leg (52).

6. Relay according to one of claims 1 to 5, characterized in that an actuation stud (77) that projects toward the contact system (8) is formed on the partition (76).

7. Relay according to one of claims 1 to 6, characterized in that the partition (76) extends approximately parallel to the coil axis, and in that the contact system (8) has at least one contact spring (91) likewise extending approximately parallel to the coil axis.

8. Relay according to one of claims 1 to 7, characterized in that the magnet system (3, 4, 5, 6) and the contact system (8) are inserted into a cap-shaped housing (1), which is open toward the connection side of the relay, in such a way that the magnet system lies above the contact system (8) in relation to the connection side of the relay and the actuation element (7) with its side walls (71, 72, 74) extends essentially parallel to the side walls of the housing in each case, almost up to the connection side.

9. Relay according to one of claims 1 to 8, characterized in that the contact system has a support (81) which has at least one additional insulating wall (84; 86) directed toward the partition (76).

## Revendications

1. Relais électromagnétique comportant
un système magnétique possédant une bobine (2,3), un noyau (4), une culasse (5) et une armature (6),
un système de contact (8) disposé au voisinage de la bobine (2,3) et comportant au moins un élément de contact mobile (91) et un organe d'actionnement (7) disposé dans la zone comprise entre le système magnétique (2,3,4,5,6) et le système de contact (8) et réalisé en un matériau isolant et qui est déplaçable par l'armature (6) et s'étend en tant que paroi de séparation mobile (76), sensiblement sur toute la surface comprise entre les parties métalliques (2,4,5,6) du système magnétique, d'une part, et le système de contact (8), d'autre part, caractérisé par le fait que l'organe d'actionnement (7) entoure au moins partiellement le système magnétique et/ou le système de contact, sous la forme d'une cuvette, par des parois latérales (71,72,74), qui sont formées sur la paroi de séparation (76) et sont dirigées vers le système magnétique et/ou vers le système de contact.

2. Relais suivant la revendication 1, caractérisé par le fait que l'organe d'actionnement (7) est relié de façon fixe à l'armature (6).

3. Relais suivant la revendication 1 ou 2, caractérisé par le fait que l'armature (6) est entourée partiellement par un élément de paroi (71) de l'organe d'actionnement (7) et possède une surface polaire libre (61) dirigée vers le noyau (4).

4. Relais suivant l'une des revendications 1 à 3, caractérisé par le fait que l'organe d'actionnement (7) est monté de manière à pouvoir pivoter sur la culasse (5) par l'intermédiaire de l'armature (6).

5. Relais suivant l'une des revendications 1 à 4, caractérisé par le fait que l'armature (6) forme avec l'organe d'actionnement (7) une unité d'armature coudée, l'armature réalisée en forme de plaque étant approximativement perpendiculaire à l'axe de la bobine, alors que la paroi de séparation (76) formée par l'organe d'actionnement (7) s'étend approximativement perpendiculairement à l'armature à côté d'une branche de culasse (52).

6. Relais suivant l'une des revendications 1 à 5, caractérisé par le fait qu'une pointe d'actionnement (77), qui fait saillie par rapport au système de contact (8), est formée sur la paroi de séparation (67).

7. Relais suivant l'une des revendications 1 à 6, caractérisé par le fait que la paroi de séparation (76) est approximativement parallèle à l'axe de la bobine, et que le système de contact (8) possède au moins un ressort de contact (91) qui s'étend également approximativement parallèlement à l'axe de la bobine.

8. Relais suivant l'une des revendications 1 à 7, caractérisé par le fait que le système magnétique (3,4,5,6) et le système de contact (8) sont insérés dans un boîtier en forme de capot (1), qui s'ouvre en direction du côté de raccordement du relais, que le système magnétique est situé au-dessus du système de contact (8) sur le côté de raccordement du relais, et que les parois latéraies (71, 72, 74) de l'élément d'actionnement (7) s'étendent respectivement sensiblement parallèlement aux parois latérales du boîtier, approximativement jusqu'au côté de raccordement.

9. Relais suivant l'une des revendications 1 à 8, caractérisé par le fait que le système de contact possède un support (81), qui comporte au moins une paroi isolante supplémentaire (84;86) dirigée vers la paroi de séparation (76).
